# FASCICULE DE BREVET EUROPEEN

(11) **EP 0 630 465 B1**
(45) Date de publication et mention de la délivrance du brevet: **01.10.1997**
(21) Numéro de dépôt: 94900192.9
(22) Date de dépôt: 16.11.1993
(51) Int. Cl.: F42B 23/24, F42B 10/50

(54) **DISPOSITIF DE POSITIONNEMENT POUR SOUS-MUNITION DISPERSABLE**
VORRICHTUNG ZUM POSITIONIEREN EINER STREUMUNITION
DEVICE FOR POSITIONING DISPERSIBLE SUB-AMMUNITION

(30) Priorité: 03.12.1992 FR 9214578
(43) Date de publication de la demande: 28.12.1994
(73) Titulaire: GIAT Industries, F-78034 Versailles Cédex (FR)
(72) Inventeur: DUSSOL, Jean-Pierre, F-18000 Bourges (FR)
(86) Numéro de dépôt international: FR9301117
(87) Numéro de publication internationale: WO9412848

(56) Documents cités:
- EP-A- 0 034 532
- EP-A- 0 481 795
- US-A- 3 205 322

## Description

Le domaine de la présente invention est celui des dispositifs de positionnement pour des sous-munitions dispersables et en particulier pour des mines bidirectionnelles à charge formée.

Lorsqu'on répartit des mines sur le terrain au moyen d'un obus cargo ou encore avec un engin disperseur de mines, il se pose le problème de leur positionnement sur le sol.

On connaît par le certificat d'addition FR2475716 une mine dispersable bidirectionnlle à charge formée.

Une telle mine est efficace quelle que soit la face sur laquelle elle arrive au sol. Des languettes élastiques réparties sur sa périphérie permettent d'éviter une immobilisation de la mine sur sa tranche en la ramenant dans une position stable sur une ou l'autre de ses faces.

Cependant si ces languettes élastiques permettent de résoudre le problème de l'orientation de la mine sur un sol dur, elles sont totalement inopérantes sur un sol meuble dans lequel les mines s'enfoncent dans une position aléatoire ce qui les rend inefficaces.

Le brevet US3205322 dont l'exposé est pris à base du préambule de la revendication indépendante 1, décrit une mine anti-personnel dispersable par aéronef. Cette mine comporte des languettes élastiques fixées à sa partie arrière. Les languettes s'ouvrent lors de la chute de la mine ce qui permet de stabiliser l'attitude de cette dernière avec son extrémité avant dirigée vers le sol. Une telle disposition permet d'orienter favorablement la sous-munition par rapport au sol mais elle ne permet pas d'améliorer la posabilité sur sol dur, la mine se couchant alors latéralement et devenant inefficace.

C'est l'objet de la présente invention que de proposer un dispositif de positionnement de mines dispersables et notamment de mines bidirectionnelles à charge formée, dispositif qui assure une mise en place correcte des mines aussi bien sur sol meuble que sur sol dur.

Ainsi l'invention a pour objet un dispositif de positionnement pour une sous-munition sur le sol après son impact, du type mine dispersable bidirectionnelle, et comprenant un jeu de languettes flexibles régulièrement réparties autour de la sous-munition, dispositif caractérisé en ce que la répartition des languettes est telle que la résultante des efforts aérodynamiques qui s'exercent sur la sous-munition a son point d'application en arrière du centre de gravité de cette dernière, et en ce que les languettes solidaires d'une face située au niveau d'une partie arrière de la sous-munition dans son sens de parcours de sa trajectoire présentent une forme telle qu'elles subissent une déformation permanente lors de la dispersion de la mine.

Selon un mode particulier de réalisation, le dispositif de positionnement est destiné à équiper une sous-munition dispersée par un vecteur animé d'un mouvement de rotation, tel un obus cargo d'artillerie, il est caractérisé en ce que les languettes subissent une déformation permanente sous l'effet de la force centrifuge.

Avantageusement, la répartition des languettes est telle qu'elles sont toutes solidaires d'une face située au niveau d'une partie arrière de la sous-munition dans son sens de parcours de sa trajectoire.

Selon une variante, la répartition des languettes est telle que la résistance aérodynamique résultant des languettes solidaires d'une face située au niveau d'une partie arrière de la sous-munition dans son sens de parcours de sa trajectoire est supérieure à celle des languettes solidaires d'une face opposée à la face arrière.

En particulier, le nombre de languettes solidaires de la face avant pourra être égal à celui des languettes solidaires de la face arrière et la surface des languettes solidaires de la face arrière pourra être supérieure à celle des languettes solidaires de la face avant.

Selon un mode d'exécution particulier, les languettes solidaires de la face avant sont réalisées sous la forme de fils pliés.

D'une façon préférentielle, les languettes solidaires de la face arrière de la sous-munition font dans une position déployée un angle avec l'axe de la sous-munition qui est tel que le diamètre d'un cercle sur lequel sont réparties leurs extrémités libres est supérieur à deux fois la hauteur de la sous-munition.

D'une façon préférée, les languettes déformables ont une géométrie telle qu'elles présentent une section transversale qui décroît régulièrement de la base de la languette vers son extrémité libre.

Les languettes déformables pourront présenter une ouverture longitudinale dont la largeur croît régulièrement de la base de la languette vers son extrémité libre.

L'invention sera mieux comprise à la lecture de la description qui va suivre de modes particuliers de réalisation, description faite en référence aux dessins annexés et dans lesquels:
- la figure 1 représente schématiquement et en coupe partielle une mine bidirectionnelle équipée d'un dispositif de positionnement selon l'état de la technique,
- la figure 2 représente en coupe partielle une mine bidirectionnelle équipée d'un dispositif de positionnement selon un premier mode de réalisation de l'invention,
- la figure 3 est une vue de la mine de la figure 2 suivant la direction X,
- la figure 4 représente en coupe partielle une mine bidirectionnelle équipée d'un dispositif de positionnement selon un deuxième mode de réalisation de l'invention,
- la figure 5 est une vue de détail d'une des languettes solidaires de la face avant de la mine selon la figure 4,
- les figures 6 et 7 représentent une mine bidirectionnelle équipée d'un dispositif de positionnement selon un troisième mode de réalisation de l'invention,
- les figures 8a et 8b représentent une languette seule, la figure 8b étant une coupe de la languette suivant le plan dont la trace AA est repérée sur la figure 8a.
- la figure 8c montre la mine bidirectionnelle des figures 6 et 7 après la déformation permanente des languettes,
- la figure 9 schématise l'arrivée d'une mine équipée d'un dispositif selon l'invention sur un sol meuble,
- les figures 10a et 10b schématisent l'arrivée d'une mine équipée d'un dispositif selon l'invention sur un sol dur.

En se reportant à la figure 1, une sous-munition 1 du type mine dispersable, selon l'état de la technique représenté par le certificat d'addition FR2475716, comprend un boîtier 2 contenant une charge explosive 3. Cette dernière comporte, d'une façon connue et décrite par FR2475716, deux revêtements (les revêtements de cette charge ne sont pas représentés).

Le boîtier 2 est noyé dans une structure amortissante 4 en matière plastique. Deux rondelles métalliques 5 et 6 sont positionnées sur des encoches annulaires 7 et 8 aménagées respectivement sur les faces planes 9 et 10.

Les rondelles sont rendues solidaires de la mine par l'intermédiaire de tirants 11, régulièrement répartis angulairement, et qui traversent la mine. Les extrémités des tirants sont rivetées sur les rondelles 5 et 6.

La mine comporte également des languettes flexibles 12 régulièrement réparties sur son pourtour. Une extrémité de ces languettes est rendue solidaire d'une face de la mine au niveau des rivetages 13a, 13b des tirants 11 sur les rondelles 5 ou 6.

L'autre extrémité des languettes est libre et se trouve sensiblement dans un plan médian 14 de la mine.

Un certain nombre de languettes est fixé sur la face 10, un nombre égal de languettes est fixé sur la face 9.

Les languettes solidaires d'une face sont disposées en alternance angulaire avec les languettes solidaires de l'autre face.

Les languettes 12 peuvent se replier dans des logements 15 aménagés dans la structure amortissante 4. Elles se trouvent ainsi repliées lorsque la mine est disposée à l'intérieur d'un obus ou d'un tube lanceur. Elles se déploient lors de l'éjection de la mine hors de l'obus ou du tube lanceur.

Comme cela a été précisé dans le préambule, les languettes élastiques permettent de résoudre le problème de l'orientation de la mine sur un sol dur, mais elles sont totalement inopérantes sur un sol meuble dans lequel les mines s'enfoncent dans une position aléatoire ce qui les rend inefficaces.

La figure 2 représente une sous-munition 1, de type mine bidirectionnelle à charge formée, qui est équipée d'un dispositif de positionnement selon un premier mode de réalisation de l'invention.

Cette mine 1 comporte également deux rondelles métalliques 5 et 6 qui sont positionnées sur des encoches annulaires 7 et 8 aménagées respectivement sur les faces planes 9 et 10.

Les rondelles sont rendues solidaires de la mine par l'intermédiaire de tirants 11 régulièrement répartis angulairement et qui traversent la mine. Les extrémités des tirants sont fixées par des rivetages 13a, 13b sur les rondelles 5 et 6.

La mine 1 comporte ici seize languettes 16 régulièrement réparties angulairement et dont une extrémité est rendue solidaire de la face 10 de la mine au niveau des rivetages 13b des tirants 11 sur la rondelle 6.

Aucune languette n'est fixée au niveau de la face 9 de la mine.

La face 10 de la mine est celle qui est située à l'arrière de la mine dans son sens de parcours de sa trajectoire après son éjection hors d'un obus ou hors d'un tube disperseur.

Cette répartition particulière des languettes permet d'assurer que la résultante des efforts aérodynamiques qui s'exercent sur la mine lors de sa trajectoire balistique aura son point d'application en arrière du centre de gravité de la mine (ce dernier se trouve sensiblement à l'intersection d'un plan médian 14 et de l'axe 19 de la mine).

Cette disposition stabilise la mine et lui permet de conserver une attitude constante sur sa trajectoire, la face 9 orientée vers l'avant et la face 10 orientée vers l'arrière.

Cette orientation constante est favorable au bon positionnement de la mine quel que soit le type de sol comme cela sera décrit par la suite.

Les languettes peuvent se replier dans des logements 15 aménagés dans la structure amortissante 4.

Les extrémités libres des languettes se trouvent dans un plan 17 qui se trouve plus proche de la face avant 9 de la mine que de la face arrière 10 sur laquelle les languettes sont fixées.

Les languettes ont ainsi une longueur supérieure à la moitié de la hauteur H de la mine.

Certaines languettes 16a présentent une ouverture 18, elles sont placées en alternance avec des languettes 16b dépourvues d'ouverture.

Il est possible ainsi, en jouant sur la longueur des languettes et sur les dimensions des ouvertures, de faire varier la position du point d'application des efforts aérodynamiques et donc d'adapter le dispositif selon l'invention à des sous-munitions de différentes formes, de différentes masses ou éjectées avec des vitesses différentes.

Il est également possible de jouer sur le nombre de languettes 16.

A titre de variante et en fonction des caractéristiques de la mine, on pourra donc prévoir des ouvertures 18 sur toutes les languettes 16 ou encore sur aucune languette.

Selon une autre caractéristique de l'invention, les languettes font dans leur position déployée un angle avec l'axe 19 de la mine qui est tel que le diamètre D d'un cercle sur lequel sont réparties leurs extrémités libres est supérieur à une fois et demi la hauteur H de la mine (pour une mine dont la hauteur est sensiblement égale au demi diamètre externe de la structure amortissante 4).

Cette disposition permet d'assurer que, en cas de rebond sur sol dur et retombée de la mine sur sa tranche après son rebond, les languettes ramènent la mine en appui sur le sol au niveau d'une de ses faces planes.

Il sera également possible de jouer sur l'elasticité des languettes pour favoriser le déséquilibre de la mine lorsqu'elle tombe sur sa tranche. Un tel déséquilibre ramènant la mine en appui sur le sol au niveau d'une de ses faces planes.

D'une façon plus générale on s'assurera que le diamètre D du cercle ainsi que la position du plan 17 dans lequel se trouvent les extrémités libres des languettes sont tels que la position d'une mine sur sa tranche soit une position instable.

La figure 4 montre un deuxième mode de réalisation du dispositif de positionnement selon l'invention.

Dans ce mode particulier de réalisation la face 10, ou face arrière de la mine, porte des languettes 20b régulièrement réparties angulairement et qui sont rendues solidaires de la mine par les rivetages 13b des tirants 11.

La face 9, ou face avant de la mine, porte des languettes 20a régulièrement réparties angulairement.

Les extrémités libres des languettes 20a et 20b se trouvent sensiblement dans le plan médian 14 de la mine.

Les languettes peuvent se replier dans des logements 15 aménagés dans la structure amortissante 4.

Les languettes 20a qui sont solidaires de la face avant 9 de la mine présentent des ouvertures 18a, et les languettes 20b qui sont solidaires de la face arrière 10 de la mine présentent des ouvertures 18b.

Les dimensions des ouvertures 18a et 18b sont telles que la surface des languettes 20b solidaires de la face arrière 10 est supérieure à celle des languettes 20a solidaires de la face avant 9.

Une telle disposition permet d'assurer que la résistance aérodynamique apportée par les languettes 20b solidaires de la face arrière 10 est supérieure à celle des languettes 20a solidaires de la face avant 9.

Ainsi la résultante des efforts aérodynamiques qui s'exercent sur la mine lors de sa trajectoire balistique aura encore son point d'application en arrière du centre de gravité de la mine et la mine conservera une attitude constante sur sa trajectoire, face 9 orientée vers l'avant et face 10 orientée vers l'arrière.

La présence de languettes 20a au niveau de la face avant permettra de limiter l'enfoncement de la mine dans un sol meuble.

Selon un mode de réalisation particulièrement avantageux, on fabriquera les languettes 20a par pliage d'un fil métallique et soudure par points 21 de ce fil sur la rondelle 5 (voir figure 5) . La rondelle 5 est rendue solidaire de la face avant 9 par les rivetages 13a des tirants 11.

Comme dans le mode de réalisation précédent, les languettes font dans leur position déployée un angle avec l'axe 19 de la mine qui est tel que le diamètre D d'un cercle sur lequel sont réparties leurs extrémités libres est supérieur à deux fois la hauteur H de la mine.

Il est possible à titre de variante de jouer sur les longueurs des languettes, sur les dimensions des ouvertures et sur le nombre de languettes solidaires de chacune des faces.

On peut ainsi faire varier la position du point d'application des efforts aérodynamiques et donc adapter le dispositif selon l'invention à des sous-munitions de différentes formes ou différentes masses.

Les figures 2 à 5 montraient des dispositifs de positionnement plus particulièrement adaptés à des mines destinées à être dispersées par des tubes ou des vecteurs non girants ou faiblement girants (tels des roquettes ou des missiles planants).

Les figures 6 et 7 montrent un troisième mode de réalisation du dispositif de positionnement selon l'invention, mode de réalisation plus particulièrement destiné à équiper des mines qui sont dispersées par un vecteur animé d'un mouvement de rotation, tel un obus cargo d'artillerie.

Dans ce cas la mine porte huit languettes 22 qui sont toutes fixées sur sa face arrière 10. Aucune languette n'est fixée sur la face avant 9. Le mode de fixation des languettes est le même que celui décrit pour les modes de réalisation précédents (rivetage des tirants sur la rondelle qui est fixée sur la face arrière 10).

Ces languettes sont représentées sur les figures 6 et 7 dans une position non déformée. Elles peuvent se replier le long de la mine, leurs extrémités libres viennent alors dans des logements 15 aménagés dans la structure amortissante 4.

Les figures 8a et 8b représentent une languette 22 seule selon deux vues orthogonales.

Cette languette est réalisée en tôle d'acier pliée. Elle comporte un repli arrière 23 sur lequel est percé un trou 24 permettant la fixation de la languette sur la face arrière 10 de la mine. Elle comporte également un bec avant 25 et une ouverture longitudinale 26. L'ouverture délimite ainsi deux branches 27a, 27b sur la languette 22

Le bec avant 25 solidarise les deux branches 27a et 27b et permet ainsi d'assurer une certaine rigidité à l'extrémité libre de la languette 22 ce qui évite les détériorations au cours des phases de montage.

La largeur de l'ouverture longitudinale 26 croît régulièrement de la base de la languette 22 vers son extrémité libre. Cette disposition a pour conséquence de faire décroître régulièrement la section transversale de la languette entre sa base et son extrémité libre.

Le profil de variation de la section de la languette est choisi de telle sorte que, lorsque la languette est soumise à la force centrifuge lors de l'éjection de la mine, la limite élastique de la languette soit atteinte en certains de ses points sans que la limite de résistance à la rupture ne soit dépassée. Il est ppssible ainsi d'obtenir une déformation permanente et contrôlée des languettes.

Le profil de la languette après déformation sera choisi de façon à assurer une résistance aérodynamique suffisante des languettes pour assurer la stabilisation de la mine et lui permettre de conserver une attitude constante sur sa trajectoire, la face 9 orientée vers l'avant et la face 10 orientée vers l'arrière.

La détermination pratique du profil adapté sera faite par l'homme du métier en utilisant les principes bien connus de détermination de poutres d'égale résistance à la flexion.

La figure 8c montre la mine après son éjection hors d'un obus cargo. Les languettes 22 présentent alors une déformation permanente et leurs extrémités libres se trouvent réparties sur un cercle dont le diamètre D est supérieur à deux fois la hauteur H de la mine.

Un autre avantage d'un tel mode de réalisation de l'invention est que les languettes présentent après déformation permanente une certaine rigidité qui améliore le retour de la mine en appui sur le sol au niveau d'une de ses faces planes, lorsqu'elle est tombée sur sa tranche après rebond sur un sol dur.

On peut donc obtenir à la fois une valeur du diamètre D importante et une rigidité des languettes déployées importante.

En jouant sur les longueurs ou le nombre des languettes ou encore sur l'amplitude de leur déformation (donc leur résistance aérodynamique) il est possible de faire varier la position du point d'application des efforts aérodynamiques et donc d'adapter le dispositif selon l'invention à des sous-munitions de différentes formes ou différentes masses.

On notera que, dans ce cas particulier d'une mine éjectée par un obus d'artillerie, la présence d'ouvertures 26 modifie relativement peu la traînée aérodynamique des languettes 22. Cela est vrai pour des vitesses résiduelles de l'ordre de 200m/s. Il est donc préférable dans ce cas de jouer sur le nombre des languettes et sur leurs dimensions.

Pour les mines dispersées avec des vitesses faibles (de l'ordre de 80 à 100m/s) les modes de réalisation décrits précédemment en référence aux figures 2 à 5 sont mieux adaptés et il sera possible alors de modifier la traînée aérodynamique en jouant sur les dimensions des ouvertures aménagées dans les languettes.

A titre de variante on pourra réaliser des languettes dépourvue d'ouverture 26 mais dont la section décroît néanmoins régulièrement de la base de la languette vers son extrémité libre. La forme des languettes sera alors sensiblement triangulaire ou trapézoïdale.

La figure 9 schématise l'arrivée d'une mine 1 équipée d'un dispositif de positionnement selon l'invention sur un sol meuble 28.

La présence des languettes 22 fixées sur la face arrière 10 assure une arrivée de la mine avec une attitude constante sur sa trajectoire. La trajectoire est repérée par la courbe 29 en traits pointillés. La mine est représentée en 30a et 30b dans les derniers instant avant son impact sur le sol 28.

La mine touche le sol par sa face avant 9 qui s'enfonce dans le sol meuble. L'enfoncement est limité par la présence des languettes 22.

La mine se trouve donc positionnée correctement sur le sol (position 30c) avec sa face arrière 10 sensiblement parallèle au sol et orientée vers une cible éventuelle.

Les figures 10a et 10b schématisent l'arrivée d'une mine 1 équipée d'un dispositif de positionnement selon l'invention sur un sol dur 31.

La présence des languettes 22 fixées sur la face arrière 10 assure encore l'arrivée de la mine sur le sol 31 avec une attitude constante sur sa trajectoire. La trajectoire est repérée par la courbe 29 en traits pointillés. La mine est représentée en 32a au moment de son impact sur le sol dur 31.

La mine rebondit et suit une trajectoire repérée par la courbe 33. Elle retombe alors soit sur une de ses faces planes 9 ou 10 (cas de figure non représenté ici et correspondant à une position correcte de la mine sur le sol), soit sur sa tranche (position 32c).

Dans ce dernier cas, la présence de languettes 22 dont les extrémités libres sont sur un cercle de diamètre supérieur à deux fois la hauteur de la mine permet son basculement (position 32d ou 32f), soit vers la position d'équilibre 32e avec la face arrière 10 en contact avec le sol, soit vers la position d'équilibre 32g avec la face avant 9 en contact avec le sol (figure 10b).

La mine étant du type bidirectionnelle une quelconque des positions 32g ou 32e permet un fonctionnement ultérieur correct.

Il est bien entendu possible d'appliquer la présente invention à d'autres types de sous-munitions, notamment à des mines anti personnel dispersables.

Il est possible également de combiner le présent mode de réalisation avec les modes précédents, c'est à dire de réaliser une sous-munition dont les languettes solidaires de la face arrière de la sous-munition dans son sens de parcours de sa trajectoire sont susceptibles de se déformer de façon permanente et dont les languettes solidaires de la face avant sont par exemple réalisées sous la forme de fils pliés. Les languettes avant aident au retour de la sous-munition sur une de ses faces planes en cas de chute sur la tranche.

Il est possible enfin de définir une sous-munition, du type de celles décrite en référence aux figures 2 à 5, et dans laquelle les languettes se déforment de façon permanente par l'action des efforts aérodynamiques qui s'exercent sur elles au moment de l'éjection.

Une telle variante permet d'appliquer l'invention à des sous-munitions qui sont éjectées d'un disperseur qui n'est pas animé d'un mouvement de rotation ou bien dont le mouvement de rotation est trop lent pour que la force centrifuge puisse déformer les languettes (disperseur du type roquette, missile ou bombe).

Il suffit pour cela de dimensionner le profil de chaque languette en fonction des efforts de résistance de l'air rencontrés avec le système de dispersion choisi. La languette aura dans tous les cas une forme de poutre d'égale résistance à la flexion.

Une telle disposition permet, comme cela a été décrit précédemment, d'améliorer le freinage de la sous-munition puisque les languettes restent déployées même après freinage et elle permet aussi de favoriser la posabilité de la sous-munition sur sol dur.

## Revendications

1. Dispositif de positionnement pour une sous-munition(1) sur le sol après son impact, du type mine dispersable bidirectionnelle, et comprenant un jeu de languettes (16,20,22) flexibles régulièrement réparties autour de la sous-munition, dispositif caractérisé en ce que la répartition des languettes est telle que la résultante des efforts aérodynamiques qui s'exercent sur la sous-munition (1) a son point d'application en arrière du centre de gravité de cette dernière, et en ce que les languettes (22) solidaires d'une face (10) située au niveau d'une partie arrière de la sous-munition dans son sens de parcours de sa trajectoire présentent une forme telle qu'elles subissent une déformation permanente lors de la dispersion de la mine.

2. Dispositif de positionnement selon la revendication 1 et destiné à équiper une sous-munition dispersée par un vecteur animé d'un mouvement de rotation, tel un obus cargo d'artillerie, dispositif caractérisé en ce que les languettes subissent une déformation permanente sous l'effet de la force centrifuge.

3. Dispositif de positionnement selon une des revendications 1 ou 2, caractérisé en ce que la répartition des languettes (16,22) est telle qu'elles sont toutes solidaires d'une face (10) située au niveau d'une partie arrière de la sous-munition (1) dans son sens de parcours de sa trajectoire.

4. Dispositif de positionnement selon une des revendications 1 ou 2, caractérisé en ce que la répartition des languettes est telle que la résistance aérodynamique résultant des languettes (20b) solidaires d'une face (10) située au niveau d'une partie arrière de la sous-munition (1) dans son sens de parcours de sa trajectoire est supérieure à celle des languettes (20a) solidaires d'une face (9) opposée à la face arrière (10).

5. Dispositif de positionnement selon la revendication 4, caractérisé en ce que le nombre de languettes (20a) solidaires de la face avant (9) est égal à celui des languettes (20b) solidaires de la face arrière (10) et en ce que la surface des languettes solidaires de la face arrière est supérieure à celle des languettes solidaires de la face avant.

6. Dispositif de positionnement selon une des revendications 4 ou 5, caractérisé en ce que les languettes (20a) solidaires de la face avant (9) sont réalisées sous la forme de fils pliés.

7. Dispositif de positionnement selon une des revendications 1 à 6, caractérisé en ce que, dans une position déployée, les languettes solidaires de la face arrière (10) de la sous-munition (1) font un angle avec l'axe de la sous-munition qui est tel que le diamètre (D) d'un cercle sur lequel sont réparties leurs extrémités libres est supérieur à deux fois la hauteur (H) de la sous-munition.

8. Dispositif de positionnement selon une des revendications 2 à 7, caractérisé en ce que les languettes déformables (22) ont une géométrie telle qu'elles présentent une section transversale qui décroît régulièrement de la base de la languette vers son extrémité libre.

9. Dispositif de positionnement selon la revendication 8, caractérisé en ce que les languettes déformables (22) présentent une ouverture longitudinale (26) dont la largeur croît régulièrement de la base de la languette vers son extrémité libre.

## Patentansprüche

1. Positioniervorrichtung für eine Submunition (1) auf dem Boden nach deren Aufprallen, des Typs Zweirichtungsstreumine, mit einem Satz Zungen (16, 20 ,22), die biegsam sind und regelmässig um die Submunition verteilt werden, gekennzeichnet dadurch, dass die Verteilung der Zungen dergestalt ist, dass die Resultante der aerodynamischen Kräfte, die auf die Submunition (1) einwirken, ihren Wirkungspunkt hinter dem Schwerpunkt der Submunition haben, und dadurch, dass die Zungen (22), die fest mit einer Seite (10) auf der Ebene eines hinteren Teils der Submunition in Richtung des Verlaufs ihrer Bahn verbunden sind, eine solche Form haben, dass sie beim Verstreuen der Mine eine bleibende Verformung erfahren.

2. Positioniervorrichtung gemäss dem Anspruch 1, dazu bestimmt, eine Submunition auszurüsten, die durch einen Träger mit einer Drehbewegung verstreut wird, wie zum Beispiel durch ein Artilleriekargogeschoss, gekennzeichnet dadurch, dass die Zungen unter der Einwirkung der Zentrifugalkraft eine bleibende Verformung erfahren.

3. Positioniervorrichtung gemäss einem der Ansprüche 1 oder 2, gekennzeichnet dadurch, dass die Verteilung der Zungen (16, 22) dergestalt ist, dass sie alle mit einer Fläche (10) fest verbunden sind, die sich auf einer Ebene eines hinteren Teils der Submunition (1) in Richtung des Verlauf ihrer Bahn befindet.

4. Positioniervorrichtung gemäss einem der Ansprüche 1 oder 2, gekennzeichnet dadurch, dass die Verteilung der Zungen dergestalt ist, dass der aerodynamische Widerstand, der sich aus den Zungen (20b) ergibt, die fest mit einer Seite (10) auf der Ebene eines hinteren Teils der Submunition (1) in Richtung des Verlaufs ihrer Bahn befestigt sind, grösser ist als der der Zungen (20a), die fest mit einer Fläche (9) verbunden sind, die der hinteren Seite (10) gegenüberliegt.

5. Positioniervorrichtung gemäss dem Anspruch 4, gekennzeichnet dadurch, dass die Anzahl der Zungen (20a), die fest mit der Vorderseite (9) verbunden sind, gleich ist wie die der Zungen (20b), die mit der Rückseite (10) fest verbunden sind, und dadurch, dass die Oberfläche der Zungen, die fest mit der Rückseite verbunden sind, grösser ist als die der Zungen, die fest mit Vorderseite verbunden sind.

6. Positioniervorrichtung gemäss einem der Ansprüche 4 oder 5, gekennzeichnet dadurch, dass die Zungen (20a), die fest mit der Vorderseite (9) verbunden sind, die Form von gefalteten Drähten haben.

7. Positioniervorrichtung gemäss einem der Ansprüche 1 bis 6, gekennzeichnet dadurch, dass die Zungen, die fest mit der Rückseite (10) der Submunition (1) verbunden sind, in der ausgebreiteten Position mit der Achse der Submunition einen Winkel bilden, der dergestalt ist, dass der Durchmesser (D) eines Kreises, auf dem die freien Enden verteilt sind, grösser ist als zweimal die Höhe (H) der Submunition.

8. Positioniervorrichtung gemäss einem der Ansprüche 2 bis 7, gekennzeichnet dadurch, dass die verformbaren Zungen (22) eine solche Geometrie haben, dass sie einen Querschnitt aufweisen, der regelmässig von der Basis der Zunge zu ihrem freien Ende hin kleiner wird.

9. Positioniervorrichtung gemäss dem Anspruch 8, gekennzeichnet dadurch, dass die verformbaren Zungen (22) eine Längsöffnung (26) aufweisen, deren Breite von der Basis der Zunge zu ihrem freien Ende hin regelmässig grösser wird.

## Claims

1. A device to position a sub-munition (1) on the ground after impact, of the bi-directive scatterable type, which comprises a set of flexible tabs (16, 20, 22) evenly spaced around the sub-munition, a device characterized in that the distribution of the tabs is such that the resultant of the aerodynamic resistance to which the sub-munition (1) is subjected has its aerodynamic centre behind the latter's centre of gravity, and in that the tabs (22) integral with one face (10) located at a rear part of the sub-munition in the direction in which it follows its trajectory are of a shape such that they are subject to a permanent deformation when the mine is scattered.

2. A positioninq device according to Claim 1 and intended to equip a sub-munition scattered by a carrier having a rotational movement, such as an artillery cargo shell, characterized in that the tabs are subject to a permanent deformation under the effect of the centrifugal forces.

3. A positioning device according to Claim 1 or 2, characterized in that the spacing of the tabs (16, 22) is such that they are all integral with a face (10) situated on a rear part of the sub-munition (1) in the direction in which it follows its trajectory.

4. A positioning device according to Claim 1 or 2, characterized in that the spacing of the tabs is such that the aerodynamic resistance which results from the tabs (20b) integral with a face (10) situated on the rear part of the sub-munition (1) in the direction in which it follows its trajectory is greater than that of the tabs (20a) integral with a face (9) opposite to the rear face.

5. A positioning device according to Claim 4, characterized in that the number of tabs (20a) integral with a front face (9) is equal to that of the tabs integral with the rear face (10) and in that the surface area of the tabs integral with the rear face is greater than that of the tabs integral with the front face.

6. A positioning device according to Claim 4 or 5, characterized in that the tabs (20a) integral with the front face (9) are made of folded wires.

7. A positioning device according to one of Claims 1 to 6, characterized in that, in their deployed position, the tabs integral with the rear face (10) of the sub-munition (1) make an angle with the axis of the sub-munition such that the diametre (D) of a circle in which their free ends are distributed is greater than twice the height (H) of the sub-munition.

8. A positioning device according to one of Claims 2 to 7, characterized in that the deformable tabs (22) have a geometry such that they have a transverse section which steadily decreases from the base of the tab to its free end.

9. A positioning device according to Claim 8, characterized in that the deformable tabs have a longitudinal opening (26) whose width steadily increases from the base of the tab to its free end.
